# EUROPÄISCHE PATENTSCHRIFT

(11) **EP 0 286 982 B1**
(45) Veröffentlichungstag und Bekanntmachung des Hinweises auf die Patenterteilung: **10.06.1992**
(21) Anmeldenummer: 88105590.9
(22) Anmeldetag: 08.04.1988
(51) Int. Cl.: B41F 13/14, B41F 33/00

(54) **Registerstellvorrichtung**
Registering device
Dispositif de mise en registre

(30) Priorität: 14.04.1987 DE 3712702
(43) Veröffentlichungstag der Anmeldung: 19.10.1988
(73) Patentinhaber: M.A.N.-ROLAND Druckmaschinen Aktiengesellschaft, 63012 Offenbach (DE)
(72) Erfinder: Hajek, Josef, D-8904 Friedberg (DE); Mamberer, Hans, D-8901 Königsbrunn (DE)

(56) Entgegenhaltungen:
- EP-A- 0 154 836
- WO-A-83/04219

## Beschreibung

Die Erfindung betrifft eine Registerstellvorrichtung für eine Druckeinheit mit drei etwa Y-förmig angeordneten, Platten-/Gummituchzylinderpaare umfassende Druckwerken, die schrägverzahnte Antriebsräder auf ihren Achsen aufweisen, von denen zwei als Doppelzahnräder mit entgegengesetzter Steigung ausgebildet auf Achszapfen zweier Gummituchzylinder angeordnet sind und über ein Zahnrad auf dem Achszapfen des dritten Gummituchzylinders miteinander in permanentem Zahneingriff stehen, wobei alle Zylinder axial verschiebbar sind und der Antrieb über ein auf einem Zylinder angeordneten Zahnrad eingeleitet wird.

Es ist bekannt, die Registereinstellung durch Verschiebung von Druckwerkzylindern vorzunehmen, wobei sich entsprechend des jeweils eingesetzten schrägverzahnten Antriebes zwangsläufig eine umfangsmäßige Drehung verschiedener Zylinder ergibt, die dann ebenfalls wieder kompensiert werden müssen, was zwangsläufig zeitaufwendig und diffizil ist. Durch die Verwendung von Kupplungen im Antrieb oder durch verschiebbare Zahnräder auf den Achszapfen läßt sich zwar eine einfachere und weniger zeitaufwendige Registereinstellung erreichen, jedoch erfordert dies einen erheblichen Aufwand und ist somit kostspielig.

Aufgabe der Erfindung ist es, für einem mit auf den Achsstummeln angeordneten schrägverzahnten Zahnrädern aufgebauten Antrieb in einer Druckeinheit eine kostengünstige Registerstellvorrichtung zu schaffen, mit der schnell und sicher die Seiten- und Umfangsregistereinstellung und Nachregelung durchführbar ist. Diese Aufgabe wird durch die Anwendung der Merkmale des kennzeichnenden Teils des Anspruch 1 gelöst. Weiterbildungen der Erfindung ergeben sich aus den Unteransprüchen und aus der Beschreibung in Verbindung mit den Zeichnungen, in diesen zeigen schematisch:
- Fig. 1: Eine Druckeinheit mit der erfindungsgemäßen Registerein- und -nachstellung,
- Fig. 2: eine Darstellung des schrägverzahnten Antriebes der Druckeinheit gemäß Fig. 1,
- Fig. 3 bis 5: Blockschaltbilder der erfindungsgemäßen Registerstellvorrichtung und
- Fig. 6: eine weitere Ausführungsform der Steuerung als Blockschaltbild

In Fig. 1 ist eine Druckeinheit dargestellt, die vorzugsweise drei etwa Y-förmig angeordnete Druckwerke 1, 2, 3 umfaßt. Im Druckwerk 1 ist ein Gummituchzylinder 4 und ein Plattenzylinder 5, im Druckwerk 2 ein Gummituchzylinder 6 und ein Plattenzylinder 7 und im Druckwerk 3 ein Gummituchzylinder 8 und ein Plattenzylinder 9 vorgesehen. Die Zylinder 5 bis 9 weisen jeweils beidseitig in Seitenwänden 20 gelagerte Achszapfen auf, wie für die Zylinder 4, 5, 7, 8, 9 durch die Bezugszeichen 10 bis 14 angedeutet ist. Vorzugsweise kann mit einer derartigen Druckeinheit eine Druckträgerbahn 69 nach dem Offsetdruckverfahren mit einem zweifachen Schöndruck und einem Widerdruck versehen werden. Bei zwei übereinander stehenden Y-Druckeinheit kann eine Druckträgerbahn mit vierfachem Schöndruck und zweifachem Widerdruck versehen werden. Die Grundeinstellung ist ähnlich wie nachfolgend beschrieben. Im Rahmen der Erfindung ist es jedoch auch möglich die Druckträgerbahn 69 bzw. 69ʹ um einen der Gummituchzylinder zu führen, beispielsweise um den Gummituchzylinder 4 oder 6, wobei dieser dann als Gegendruckzylinder dient und der zugeordnete Plattenzylinder 5 oder 7 mit einer Dilithoplatte belegt ist. Dadurch kann in voller Ausnützung des der Erfindung zugrundeliegenden Prinzips ein dreifacher Schöndruck also ein Dreifarbendruck aufgebracht werden, wobei sich besonders die erfindungsgemäße vorteilhafte Einstellung und Nachregelung des Seiten- und Umfangsregisters für jede Farbe auswirkt.

Fig. 2 zeigt die in einer Seitenwand 20 mit ihren Achszapfen 10, 11, 12, 21 gelagerten Zylinder 4, 5, 6, 7. Die Zylinder 5 bis 9 werden mittels schrägverzahnter Antriebszahnräder 22 bis 29 angetrieben, wobei in dem hier gezeigten Beispiel in vorteilhafter Weise mit dem Zahnrad 22 auf dem Achszapfen 11 des Zylinders 5 der Antrieb eines schrägverzahnten Zahnrrades 68 fest verbunden ist. Auf dem Achszapfen 10 des Gummituchzylinders 4 sitzt ein Doppelzahnrad 23, 24, das über ein Zahnrad 25 auf dem Achszapfen 21 des Gumituchzylinders 6 das Zahnrad 26 auf dem Achszapfen 12 des Plattenzylinders 7 antreibt. Im Rahmen der Erfindung kann oberhalb der Druckwerke 1 und 2 ein weiteres Druckwerk 3 mit den Zylindern 8, 9 angeordnet werden. Dabei wird der Plattenzylinder 9 des Druckwerks 3 über das auf seinem Achszapfen 14 angeordnete Zahnrad 27 angetrieben, das in Eingriff mit einem Doppelzahnrad 28, 29 auf dem Achszapfen 13 des Gummituchzylinders 8 steht. Das Zahnrad 29 steht in Eingriff mit dem Zahnrad 25 des Gummituchzylinders 6. In Fig. 2 ist der Antrieb aus Übersichtsgründen nebeneinander dargestellt, während er in der Praxis in zwei Ebenen, d.h. übereinander angeordnet ist. Die Zahnräder 27, 28 liegen also in der Ebene der Zahnräder 22, 23 und das Zahnrad 29 in der Ebene der Zahnräder 24, 25, 26.

Gemäß der Erfindung sind die Zylinder 4, 5, 7, 8, 9 jeweils mit einer Registerstellvorrichtung versehen, und zwar vorzugsweise in Form eines Registerstellmotors, wie bei 15, 16, 17, 18, 19 angedeutet ist. Mit den Registerstellmotoren 15 bis 19 können also die Zylinder 4, 5, 7, 8, 9 axial verschoben werden. Gemäß der Erfindung ist also ein Gummituchzylinder, hier der Gummituchzylinder 6 nicht mit einer Registerstellvorrichtung, d.h. mit einem Registerstellmotor versehen. Im Rahmen der Erfindung ist es vorteilhaft, den Antrieb, vorzugsweise in Form eines Zahnrades 68 am Druckwerk 1 einzuleiten, d.h. das Antriebszahnrad 68 in Eingriff mit dem Zahnrad 22 des Plattenzylinders 5 zu bringen. Es ist jedoch auch möglich, den Antrieb über die Plattenzylinder 7 und 9 oder über den Gummituchzylinder 6 einzuleiten, wobei prinzipiell der gleiche Aufbau der erfindungsgemäßen Registerstellvorrichtung beibehalten werden kann, jedoch ergibt sich eventuell eine andere Abfolge der Einstellvorgänge. Im folgenden wird die Erfindung bei einem über den Plattenzylinder 5 des Druckwerkes 1 eingeleiteten Antriebes 68 beschrieben, d.h., daß bei den nachfolgend beschriebenen Einstellvorgängen durch Verschieben der Zylinder 4, 5, 7, 8, 9 der Plattenzylinder 5 seine Drehung nicht an das Antriebszahnrad 68 "weitergeben" kann, da dieses nicht drehbar bzw. fest mit dem Hauptantrieb verbunden ist.

Die erfindungsgemäße Registereinstellvorrichtung umfaßt neben den Registerstellmotoren 15 bis 19 Positionsfeststellvorrichtungen, beispielsweise Linearpotentiometer, mit deren Hilfe jeweils die seitliche Position der Zylinder 4, 5, 7, 8, 9 ermittelt werden kann. So ist dem Plattenzylinder 5 direkt oder dem diesem zugeordneten Registerstellmotor 16 eine Positionserkennungsvorrichtung 30 zugeordnet. Das gleiche gilt für den Gummituchzylinder 4 dem oder dessen Stellmotor 15 eine Positionserkennungsvorrichtung 33 zugeordnet ist, während dem Plattenzylinder 9 oder dessen Registerstellmotor 19 eine Positionserkennungsvorrichtung 40 zugeordnet ist. Des weiteren sind die Zylinder 7 und 8 bzw. deren Registerstellmotoren 17 und 18 mit Positionserkennungsvorrichtungen 43 bzw. 62 ausgerüstet. Der Gummituchzylinder 6 weist hingegen weder einen Registerstellmotor noch eine Positionserkennungsvorrichtung im hier beschriebenen Ausführungsbeispiel auf, da gemäß der Erfindung lediglich zwei Gummituchzylinder, hier gummituchzylinder 4 und 8 für die Umfangsregistereinstellung eingesetzt werden, wie im nachfolgenden noch im einzelnen beschrieben wird. Die Motoren 16, 17, 19 sind mit Schaltern 32, 42, 64 verbunden.

Des weiteren werden in der erfindungsgemäßen Registerstellvorrichtung zwei Positionsregler 34, 44 verwendet, von denen der Positionsregler 34 den Stellmotor 15 und der Positionsregler 44 den Stellmotor 18 ansteuern kann. Die Positionsregler 34, 44 sind über Leitungen mit den Positionserkennungsvorrichtungen 30, 40, 62 verbunden. Der Positionsregler 34 erhält über die Positionserkennungsvorrichtung 30 eine Information, d.h. ein elektrisches Signal, das Auskunft gibt, über die Position des Stellmotors 16 bzw. die axiale Position des Plattenzylinders 5, sowie über die Erkennungsvorrichtung 33 Auskunft über die Position des Gummizylinders 4, da, wie bei 65 bzw. für die an den Zylindern bei 66 und 67 angedeutet infolge des schrägverzahnten Antriebes eine mechanische bzw. formschlüssige Verbindung zwischen den Zylindern 4 und 5 besteht. Dies bedeutet, daß bei beiner Axialverschiebung des Plattenzylinders 5 sich dieser dreht und, da sich das Antriebszahnrad 68 nicht mitdreht, die Drehung des Plattenzylinders 5 infolge seiner Axialverschiebung über das Zahnrad 22 eine Änderung des Umfangsregisters bewirkt. Außerdem wird die Axialposition des Plattenzylinders 5 über die Positionserkennungsvorrichtung 30 am Anzeigeninstrument 31 angezeigt und die Axialposition, des Gummituchzylinders 4 am Anzeigeinstrument 35. Dreht sich nun durch Axialverschiebung der Plattenzylinder 5, so wird dies durch die Positionserkennungsvorrichtung 30 dem Positionsregler 34 mitgeteilt, der in gleicher Richtung eine Axialverschiebung über den Stellmotor 15 für den Gummituchzylinder 4 einleitet, so daß die Drehung des Plattenzylinders 5 kompensiert wird. Somit ist also eine Seitenregistereinstellung des Plattenzylinders 5 möglich, wobei sich automatisch eine Kompensation der dadurch hervorgerufenen Umfangsregisteränderung ergibt. Soll nun das Umfangsregister des Plattenzylinders 5 eingestellt werden, was mittels des Potentiometers 36 möglich ist, wird durch Betätigen eines Schalters 38 ein Stellmotor 37, der zusammen mit dem Potentiometer 36 ein sogenanntes Motorpotentiometer darstellt, der Positionsregler 34 aktiviert, so daß der Registerstellmotor 15 in entsprechender Weise den Gummituchzylinder 4 axial verschiebt. Dadurch ergibt sich eine Drehung des Gummituchzylinders 4, durch die die Zylinder 6, 7, 8, 9 ebenfalls gedreht werden, was bedeutet, das umfangsmäßig die Plattenzylinder 7, 9 auf den Umfang, d.h. auf das Umfangsregister des Plattenzylinders 5 eingestellt werden.

Nach erfolgter Grundeinstellung des Seitenregisters am Plattenzylinder 5 wird gemäß der Erfindung das Seitenregister des Plattenzylinders 7 durch dessen Axialverschiebung mittels des Registerstellmotors 17 durchgeführt. Die dadurch erfolgte Drehung kann sich nunmehr lediglich noch über die Zylinder 6 und 8 auf den Plattenzylinder 9 auswirken, falls diese umfangsmäßige Drehung des Plattenzylinders 7 durch Axialverschiebung des Zylinders 6 kompensiert wird; d.h. die umfangsmäßige Einstellung des Plattenzylinders 5 wird nicht mehr verändert. Wird nunmehr als drittes das Seitenregister des Plattenzylinders 9 durch dessen Axialverschiebung eingestellt, ergibt sich lediglich eine Verdrehung des Umfanges des Plattenzylinders 9. Auch dadurch wird umfangsmäßig der Plattenzylinder 5 nicht mehr verändert. Durch Verschiebung des Gummituchzylinders 8 wird der Einfluß auf den Plattenzylinder 7 kompensiert. Es wird also zunächst das Seitenregister des Plattenregisters 5, dann das Seitenregister des Plattenzylinders 7 und dann das Seitenregister des Plattenzylinders 9 eingestellt. Unter der Berücksichtigung, das infolge des Antriebszahnrades 68 der Plattenzylinder 5 umfangsmäßig festgehalten wird, ergibt sich für die umfangsmäßige Registereinstellung bzw. bei einer später erforderlichen Korrektur der Seitenregistereinstellungen der Plattenzylinder 5, 7, 9 eine erfindungsgemäße Kompensation dadurch, daß durch Axialverschiebung des Gummituchzylinders 4 umfangsmäßig die Plattenzylinder 7 und 9 auf den Umfang des Plattenzylinders 5 einstellbar, d h. nachjustierbar sind. Weicht das Umfangsregister des Plattenzylinders 9 ab, so erfolgt eine Kompensation bzw. eine Anpassung dadurch, daß der Gummituchzylinder 8 axial verschoben wird. Die durch diese Verschiebung hervorgerufene Drehung kann dadurch weder eine Drehung des Plattenzylinders 5 noch eine Drehung des Plattenzylinders 7 bewirken. Soll das Umfangsregister des Plattenzylinders 7 nachgestellt werden, so müssen die Gummituchzylinder 4 und 8 axial verschoben werden. Durch den in Fig. 2 dargestellten Antrieb mit den beiden Doppelrädern 23, 24 bzw. 28, 29 erfolgt die Drehung des Plattenzylinders 7 durch die Axialverschiebung des Gummituchzylinders 4, der, wie bereits erwähnt den Plattenzylinder 5 ja nicht drehen kann, so daß die durch seine Verschiebung hervorgerufene Drehung sich ausschließlich als Drehung am Plattenzylinder 7 auswirkt und eine Drehung des Plattenzylinders 9 erfolgt auch nicht, da der Gummituchzylinder 8 in der gleichen Axialrichtung wie der Gummituchzylinder 4 geschoben wird, so daß sich die Axialverschiebung des Gummituchzylinders 4 zur Umfangsregistereinstellung des Plattenzylinders 7 auch nicht auf das Umfangsregister des Plattenzylinders 9 auswirkt.

Die Einstellung des Umfangsregisters des Plattenzylinders 5 geht, wie bereits vorangehend beschrieben wurde aus Fig. 3 hervor, während die Einstellung des Umfangsregisters des Plattenzylinders 9 in Fig. 4 dargestellt ist. Gemäß Fig. 4 wird auch wieder die Seitenposition des Plattenzylinders 9 mittels des zugeordneten Positionserkennungselementes 40 erfaßt, dessen Wert am Instrument 41 angezeigt wird. Durch die mechanische Verbindung über 66 wird eine Verschiebung des Plattenzylinders 9 bzw. dem zugeordneten Registerstellmotor 19 über die Positionserkennungsvorrichtung 40 mitgeteilt, die diesen Wert, der bei 41 auch angezeigt wird, dem Positionsregler 44 mitteilt. Durch den Positionsregler 44 wird über den Registerstellmotor 18 bzw. über den Gummituchzylinder 8 das Umfangsregister des Plattenzylinders 9 eingestellt. Der Sollwert für das Umfangsregister des Plattenzylinders 9 ist durch das Potentiometer 46 einstellbar, wobei durch Betätigung des Schalters 48 und somit des Stellmotors 47 ein gewünschter Umfangsregisterwert am Plattenzylinder 9 einstellbar ist.

Gemäß Fig. 5 müssen beide Positionsregler 34, 44 aktiviert werden, was durch den Schalter 49 angedeutet wurde, wenn das Umfangsregister des Plattenzylinders 7 eingestellt werden soll, da, wie bereits im vorangehenden beschrieben wurde, in diesem Fall die Gummituchzylinder 4 und 8 axial verschoben werden müssen. Es ist also ausreichend, für die Umfangsregistereinstellung der Plattenzylinder 5, 7, 9 lediglich zwei positionsregler 34, 44 zu verwenden, die gemäß Fig. 3 und 4 einzeln für die Umfangsregistereinstellung der Plattenzylinder 5 und 9 aktiviert werden, während sie zusammen aktiviert werden müssen, wenn gemäß Fig.5 das Umfangsregister des Plattenzylinders 7 eingestellt werden soll.

Anstelle der in den Fig. 3 bis 5 dargestellten Schaltungen kann auch die in Fig. 6 dargestellte Anordnung in Rahmen der Erfindung mit Vorteil benutzt werden, die einen Mikrorechner bzw. Mikroprozessor 50 umfaßt. Diesem werden alle Istwerte der fünf Zylinder durch die Positionserkennungsvorrichtungen 30, 62, 40; 33, 43 zugeleitet. Der Mikroprozessor 50 verarbeitet die Soll-und Istwerte entsprechend den vorangehenden Beschreibungen und gibt die Stellsignale an die Registerstellmotoren 15 bis 19 in der vorbeschriebenen Weise. Für die Kompensation des Umfangsregisters infolge der Seitenregistereinstellung erfolgt ebenfalls eine Verschiebung der Gummituchzylinder 4 für den Plattenzylinder 5 des Gummituchzylinders 8 für den Gummituchzylinder 9 und des Gummituchzylinders 4 und 8 für den Plattenzylinder 7. Die Umfangsregistereinstellung der Zylinder 5, 7, 9 kann in der beschriebenen Weise dadurch erfolgen, daß das Umfangsregister des Plattenzylinders 5 durch Verschiebung des Gummituchzylinders 4, das Umfangsregister des Plattenzylinders 7 durch Verschiebung des Gummituchzylinders 4 zusammen mit dem Gummituchzylinder 8 und die Einstellung des Umfangsregisters des Plattenzylinders 9 durch Verschiebung des Gummituchzylinders 8 erfolgt.

Ein weiterer Vorteil der Schaltung gemäß Fig. 6 besteht darin, daß neben einer Anzeige der Soll- und Istwerte mittels der Rückmeldungsanzeige 51 an einem Sollwertanzeiger 52 und einem Istwertanzeiger 53 mit dem Mikroprozessor 50 eine Bedienungstastatur 54 verbunden ist. Diese kann in vorteilhafter Weise für die drei auf einer Seite der Druckträgerbahn 69 aufzudruckenden drei Farben drei Taster 55, 56, 57 aufweisen. Soll beispielsweise die erste Farbe seiten- und umfangsregistermäßig eingestellt werden, so wird der Taster 55 betätigt, wonach in Vorwärts- und Rückwärtsrichtung das Umfangsregister an dem entsprechenden Plattenzylinder mittels der Tasten 60, 61 und das Seitenregister, d.h. in Linksrichtung und in Rechtsrichtung mittels der Taster 58, 59 einstellbar ist.

Im Rahmen der Erfindung ist es möglich, den Antrieb, d.h. das Antriebszahnrad 68 auch über das Antriebszahnrad des Plattenzylinders 7 oder 9 einzubringen, wobei sich lediglich die Einstellfolge ändert, was durch einfache Überlegungen unter Berücksichtigung der vorangehenden Beschreibung ermittelt werden kann. Letztlich kann der Antrieb über den Gummituchzylinder 6 bzw. jeweils über den Gummituchzylinder eingebracht werden, der nur ein einfaches also kein Doppelzahnrad aufweist, wobei es allerdings etwas von Nachteil ist, daß in diesem Fall bei der Abstellung als Trennung der Gummituchzylinder 4, 6, 8 voneinander infolge des Antriebes gewisse Probleme auftreten können.

## Patentansprüche

1. Registerstellvorrichtung für eine Druckeinheit mit drei etwa Y-förmig angeordneten, Platten-/Gummituchzylinderpaare (5, 4; 7, 6; 9, 8) umfassende Druckwerken (1, 2, 3), die schräg verzahnte Antriebszahnräder (22 bis 29) auf ihren Achszapfen (10 bis 14, 21) aufweisen, von denen zwei als Doppelzahnräder (23, 24 und 28, 29) mit entgegengesetzter Steigung ausgebildet auf Achszapfen (10, 13) zweier Gummituchzylinder (4, 8) angeordnet sind und über ein Zahnrad (29) auf dem Achszapfen (13) des dritten Gummituchzylinders (8) miteinander in permanentem Zahneingriff stehen, wobei alle Zylinder (4 bis 9) axial verschiebbar sind und der Antrieb über eines (22) der auf den Zylindern (4 bis 9) angeordneten Zahnrädern (22 bis 29) eingeleitet wird, dadurch gekennzeichnet, daß den drei Plattenzylindern (5, 7, 9) und den beiden je mit einem Doppelzahnrad (23, 24; 28, 29) ausgestatteten Gummituchzylindern (4, 8) je ein Seitenpositionserkennungselement (30, 40, 62; 33, 43) zugeordnet ist und daß diese beiden Gummituchzylinder (4, 8) mit je einem Positionsregler (34, 44) in Wirkbeziehung stehen, durch die (34, 44) eine Axialverschiebung eines oder beider Gummituchzylinder (4, 8) erfolgt, wenn einer der Plattenzylinder (5, 7, 9) für Seitenregistereinstellung durch eine Registerstellvorrichtung (16, 17, 19) verschoben wird oder eine Umfangsregistereinstellung oder -korrektur an einem der Plattenzylinder (5, 7, 9) erfolgen soll.

2. Registerstellvorrichtung nach Anspruch 1, dadurch gekennzeichnet, daß die Plattenzylinder (5, 7, 9) und die beiden Gummituchzylinder (4, 8) jeweils mit einem Registerstellmotor (15, 16, 17, 18, 19) ausgestattet sind, die an ihren Achszapfen (10, 11, 12, 13, 14) angreifen.

3. Registerstellvorrichtung nach Anspruch 1 oder 2, dadurch gekennzeichnet, daß die Plattenzylinder (5, 7, 9) und die Gummituchzylinder (4, 8) zur Anzeige ihrer Seitenposition mit Anzeigeinstrumenten (31, 41, 63; 35, 45) ausgestattet sind.

4. Registerstellvorrichtung nach einem der vorangehenden Ansprüche, dadurch gekennzeichnet, daß die Positionsregler (34, 44) mit Motorpotentiometern (36, 37; 46, 47;) in Verbindung stehen, über die zur Einstellung des Umfangsregisters Sollwerte als Stellinformation an die Positionsregler (34, 44) angelegt werden.

5. Registerstellvorrichtung nach einem der vorangehenden Ansprüche, dadurch gekennzeichnet, daß bei einer Seitenregistereinstellung des ersten Plattenzylinders (5) der zugeordnete Positionsregler (34) den Registerstellmotor (15) des benachbarten Gummituchzylinders (4) und einer Verstellung des Seitenregisters des dritten Plattenzylinders (9) der zugeordnete Positionsregler (44) den Registerstellmotor (18) des benachbarten Gummituchzylinders (8) und bei einer Seitenregistereinstellung des zweiten Plattenzylinders (7) beide Positionsregler (34, 44) die Registerstellmotoren (15, 18) aktivieren.

6. Registerstellvorrichtung nach einem der vorangehenden Ansprüche, dadurch gekennzeichnet, daß die schrägverzahnten Antriebszahnräder (22 bis 29) in zwei Ebenen angeordnet sind.

7. Registerstellvorrichtung nach Anspruch 1, dadurch gekennzeichnet, daß die Registerstellmotoren (16, 17, 19; 15, 18) und die Positionserkennungsvorrichtungen (30, 62, 40; 33, 43) mit einem Mikroprozessor (50) in Verbindung stehen.

8. Registerstellvorrichtung nach Anspruch 7, dadurch gekennzeichnet, daß mit dem Mikroprozessor (50) eine Soll-und Istwertanzeigevorrichtung (51, 52, 53) in Verbindung steht.

9. Registerstellvorrichtung nach Anspruch 7 oder 8, dadurch gekennzeichnet, daß mit dem Mikroprozessor (50) eine Bedienungstastatur (54) mit Bedienungstastern (55, 56, 57) in Verbindung stehen, und daß die Bedienungstastatur (54) vier Taster (58, 59, 60, 61) für die Einstellung des Umfangsregisters (vor/zurück) und des Seitenregisters (links/rechts) aufweist.

10. Registerstellvorrichtung nach einem der vorangehenden Ansprüche, dadurch gekennzeichnet, daß bei der Einleitung des Antriebes (68) über den ersten Plattenzylinder (5) die Seitenregistergrundeinstellung zuerst beim ersten Plattenzylinder (5), dann beim zweiten Plattenzylinder (7) und dann beim dritten Plattenzylinder (9) erfolgt, in dem diese jeweils in der genannten Folge axial verschoben werden, wonach durch Axialverschiebung des ersten Gummituchzylinders (4) das Umfangsregister des zweiten Plattenzylinders (7) auf den ersten Plattenzylinder (5) und dann durch Axialverschiebung des dritten Gummituchzylinders (8) das Umfangsregister des dritten Plattenzylinders (9) auf die beiden anderen Plattenzylinder (5, 7) eingestellt wird.

11. Registerstellvorrichtung nach Anspruch 1 oder 10, dadurch gekennzeichnet, daß die Druckträgerbahn (69) um einen Gummituchzylinder (z.B. 4 oder 6) geführt wird, der als Widerdruckzylinder dient, wobei die dritte Farbe durch Dilithodruck von dem zugeordneten Plattenzylinder (5 oder 7) aufgebracht wird.

## Claims

1. Registering device for a printing unit having three printing stations (1, 2, 3) arranged more or less in a Y-shape and including pairs of plate/blanket cylinders (5, 4; 7, 6; 9, 8), the printing stations having helical drive gear wheels (22 to 29) on their axle journals (10 to 14), two of which, constructed as double gear wheels (23, 24 and 28, 29) with opposite pitch, are arranged on axle journals (10, 13) of two blanket cylinders (4, 8), and are in permanent toothed engagement with each other by means of a gear wheel (29) on the axle journal (13) of the third blanket cylinder (8), all the cylinders (4 to 9) being axially displaceable and the drive being introduced via one (22) of the gear wheels (22 to 29) arranged on the cylinders (4 to 9), characterised in that a lateral position-recognition element (30, 40, 62; 33, 43) is associated with each of the three plate cylinders (5, 7, 9) and the two blanket cylinders (4, 8) each equipped with a double gear wheel (23, 24; 28, 29), and in that these two blanket cylinders (4, 8) are each in working relationship with a position regulator (34, 44) by means of which (34, 44) axial movement of one or both blanket cylinders (4, 8) is effected if one of the plate cylinders (5, 7, 9) for lateral registration is shifted by a registering device (16, 17, 19) or circumferential registration or correction is to be carried out on one of the plate cylinders (5, 7, 9).

2. Registering device according to claim 1, characterised in that the plate cylinders (5, 7, 9) and the two blanket cylinders (4, 8) are each equipped with a registering motor (15, 16, 17, 18, 19) engaging on their axle journals (10, 11, 12, 13, 14).

3. Registering device according to claim 1 or 2, characterised in that the plate cylinders (5, 7, 9) and the blanket cylinders (4, 8) are equipped with indicating instruments (31, 41, 63; 35, 45) for indicating their lateral position.

4. Registering device according to one of the preceding claims, characterised in that the position regulators (34, 44) are connected to motor potentiometers (36, 37; 46, 47) by means of which desired values are fed to the position regulators (34, 44) as adjustment information for adjusting the circumferential register.

5. Registering device according to one of the preceding claims, characterised in that in the case of a lateral registration of the first plate cylinder (5) the associated position regulator (34) activates the registering motor (15) of the adjacent blanket cylinder (4), and in the case of an adjustment of the lateral register of the third plate cylinder (9) the associated position regulator (44) activates the registering motor (18) of the adjacent blanket cylinder (8) and in the case of a lateral registration of the second plate cylinder (7) both position regulators (34, 44) activate the registering motors (15, 18).

6. Registering device according to one of the preceding claims, characterised in that the helical drive gear wheels (22 to 29) are arranged in two planes.

7. Registering device according to claim 1, characterised in that the registering motors (16, 17, 19; 15, 18) and the position-recognition devices (30, 62, 40; 33, 43) are connected to a microprocessor (50).

8. Registering device according to claim 7, characterised in that a desired value and an actual value indicating device (51, 52, 53) is connected to the microprocessor (50).

9. Registering device according to claim 7 or 8, characterised in that an operating keyboard (54) with operating keys (55, 56, 57) is connected to the microprocessor (50), and in that the operating keyboard (54) has four keys (58, 59, 60, 61) for the adjustment of the circumferential register (forwards/backwards) and of the lateral register (left/right).

10. Registering device according to one of the preceding claims, characterised in that with the drive (68) introduced via the first plate cylinder (5) the basic lateral registration is effected first of all on the first plate cylinder (5), then on the second plate cylinder (7) and then on the third plate cylinder (9), by shifting each of these axially in the above sequence, after which, by axial shifting of the first blanket cylinder (4), the circumferential register of the second plate cylinder (7) is adjusted to the first plate cylinder (5) and then by axial shifting of the third blanket cylinder (8) the circumferential register of the third plate cylinder (9) is adjusted to the two other plate cylinders (5, 7).

11. Registering device according to claim 1 or 10, characterised in that the print carrier web (69) is guided round a blanket cylinder (e.g. 4 or 6) which is used as a verso print cylinder, the third colour being applied by dilitho printing by the associated plate cylinder (5 or 7).

## Revendications

1. Dispositif de mise en repérage pour une unité d'impression possédant trois groupes imprimants disposés à peu près en Y, comprenant des couples cylindre porte-plaque/cylindre porte-blanchet (5, 4 ; 7, 6 ; 9, 8), qui présentent sur leurs tourillons (10 à 14) des roues d'entraînement hélicoïdales (22 à 29) dont deux sont constituées par des roues dentées doubles à hélices opposées (23, 24 et 28, 29), et montées sur les tourillons (10, 13) de deux cylindres porte-blanchet (4, 8), et sont en prise constante entre elles par l'intermédiaire d'une roue dentée (29) montée sur le tourillon (13) du troisième cylindre porte-blanchet (8), tous les cylindres (4 à 9) étant mobiles en translation axiale et l'entrée de l'entraînement se faisant par l'intermédiaire d'une (22) des roues dentées (22 à 29) montées sur les cylindres (4 à 9), caractérisé en ce qu'à chacun des trois cylindres porte-plaque (5, 7, 9) et des deux cylindres porte-blanchet (4, 8), équipés chacun d'une double roue dentée (23, 24 ; 28, 29), est associé un élément capteur de position latérale (30, 40, 62 ; 33, 43) et en ce que ces deux cylindres porte-blanchet (4, 8) sont en liaison effective chacun avec un régulateur de position, à l'aide duquel (34, 44) s'effectue une translation axiale d'un ou de chacun des deux cylindres porte-blanchet (4, 8) lorsqu'un des cylindres porte-plaque (5, 7, 9) est déplacé en translation par un servodispositif de mise en repérage (16, 17, 19) pour la mise en repérage latéral ou qu'on doit effectuer l'établissement ou une correction de la mise en repérage circonférentiel sur l'un des cylindres porte-plaque (5, 7, 9).

2. Dispositif de mise en repérage selon la revendication 1, caractérisé en ce que les cylindres porte-plaque (5, 7, 9) et les deux cylindres porte-blanchet (4, 8) sont équipés chacun d'un servomoteur de mise en repérage (15, 16, 17, 18, 19) qui attaque leur tourillon (10, 11, 12, 13, 14).

3. Dispositif de mise en repérage selon la revendication 1 ou 2, caractérisé en ce que les cylindres porte-plaque (5, 7, 9) et les cylindres porte-blanchet (4, 8) sont équipés d'instruments indicateurs (31, 41, 63 ; 35, 45) servant à indiquer leur position latérale.

4. Dispositif de mise en repérage selon une des revendications précédentes, caractérisé en ce que les régulateurs de position (34, 44) sont en liaison avec des potentiomètres à moteur (36, 37 ; 46, 47) par l'intermédiaire desquels les valeurs de consigne pour la mise en repérage circonférentiel sont transmises en qualité d'informations de positionnement aux régulateurs de positions (34, 44).

5. Dispositif de mise en repérage selon une des revendications précédentes, caractérisé en ce que, dans une mise en repérage latéral du premier cylindre porteplaque (5), le régulateur de position correspondant (34) active le servomoteur de mise en repérage (15) du cylindre porte-blanchet adjacent (4), et dans le cas d'un déréglage de mise en repérage latéral du troisième cylindre porte-plaque (9), le régulateur de position (44) qui lui est associé active le servomoteur de mise en repérage (18) du cylindre porte-blanchet adjacente (8) et que, dans le cas de la mise en repérage latéral du deuxième cylindre porte-plaque (7), les deux régulateurs de position (34, 44) activent les servomoteurs (15, 18) de mise en repérage.

6. Dispositif de mise en repérage selon une des revendications précédentes, caractérisé en ce que les roues dentées d'entraînement hélicoïdales (22 à 29) sont disposées dans deux plans.

7. Dispositif de mise en repérage selon une des revendications précédentes, caractérisé en ce que les servomoteurs de réglage de mise en repérage (16, 17, 19 ; 15, 18) et les dispositifs capteurs de position (30, 62, 40 ; 33, 43) sont en liaison avec un microprocesseur (50).

8. Dispositif de mise en repérage selon la revendication 7, caractérisé en ce qu'un dispositif indicateur de valeurs de consigne et de valeurs réelles (51, 52, 53) est en liaison avec le microprocesseur (50).

9. Dispositif de mise en repérage selon la revendication 7 ou 8, caractérisé en ce qu'un clavier de commande (54) muni de touches de commande (55, 56, 57) est en liaison avec le microprocesseur (50) et en ce que le clavier de commande (54) comprend quatre touches (58, 59, 60, 61) pour la mise en repérage circonférentiel (avant/arrière) et la mise en repérage latéral (gauche/droite).

10. Dispositif de mise en repérage selon une des revendications précédentes, caractérisé en ce que, lorsque l'entrée de l'entraînement (68) s'effectue par l'intermédiaire du premier cylindre porte-plaque (5), le réglage de base de la mise en repérage latéral s'effectue tout d'abord sur le premier cylindre porte-plaque (5), puis sur le deuxième cylindre porte-plaque (7), puis sur le troisième cylindre porte-plaque (9), en ce sens que ces cylindres sont déplacés en translation axiale dans l'ordre cité, après quoi la mise en repérage circonférentiel du deuxième cylindre porte-plaque (7) sur le premier cylindre porte-plaque (5) s'effectue par translation axiale du premier cylindre porte-blanchet (4), puis, la mise en repérage circonférentiel du troisième cylindre porte-plaque (9) sur les deux autres cylindres porte-plaque (5, 7) s'effectue par translation axiale du troisième cylindre porte-blanchet (8).

11. Dispositif de mise en repérage selon la revendication 1 ou 10, caractérisé en ce que la bande de support d'impression (69) passe autour du cylindre porteblanchet (par exemple 4 ou 6), qui sert de cylindre de contre-pression, la troisième couleur étant imprimée par le cylindre porte-plaque (5 ou 7) qui lui est associé, par le procédé d'impression dilitho.
